# EUROPÄISCHE PATENTANMELDUNG

(11) **EP 0 044 289 A1**
(43) Veröffentlichungstag der Anmeldung: **20.01.1982**
(21) Anmeldenummer: 81890111.8
(22) Anmeldetag: 01.07.1981
(51) Int. Cl.: F02D 5/02

(54) **Einrichtung zum Steuern und Regeln des Verstellweges der Regelstange einer Einspritzbrennkraftmaschine in Abhängigkeit von Betriebsgrössen**

(30) Priorität: 10.07.1980 AT 3610/80
(71) Anmelder: Friedmann & Maier Aktiengesellschaft, A-5400 Hallein bei Salzburg (AT)
(72) Erfinder: Brasseur, Georg, A-1130 Wien (AT)
(74) Vertreter: Kretschmer, Adolf (AT)

(57) **Zusammenfassung**

Eine Einrichtung zum Steuern und Regeln des Verstellweges der Regelstange einer Einspritzbrennkraftmaschine in Abhängigkeit von Betriebsgrößen weist für die Ermittlung dieser Betriebsgrößen und der Fahrpedalstellung Meßwertgeber auf, die elektrische Signale an einen Mikrocomputer liefern, dessen Ausgangssignal einen Schrittmotor steuert. Der Schrittmotor ist für beide Verstellrichtungen der Regelstange kraftschlüssig mit dieser verbunden.

## Beschreibung

Die Erfindung bezieht sich auf eine Einrichtung zum Steuern und Regeln des Verstellweges der Regelstange einer Einspritzbrennkraftmaschine in Abhängigkeit von Betriebsgrößen wie z.B. Ladedruck, Außendruck, Motortemperatur, Außentemperatur, Kraftstofftemperatur, Drehzahl od.dgl., mit Meßwertgebern für die Betriebsgrößen sowie die Fahrpedalstellung, deren Signalleitungen mit den Eingängen eines Mikrocomputers verbunden sind. Derartige Einrichtungen weisen üblicherweise ein oder mehrere Fliehkraftmeßwerke auf, von deren Muffenhub die Verstellbewegung, sowie die erforderliche Angleichung des Verstellweges einer Regelstange in Abhängigkeit von weiteren Betriebsgrößen abgeleitet wird. Es wurde schon mehrfach vorgeschlagen, die überaus empfindlichen mechanischen Teile durch masselose und damit trägheitsfrei operierende elektronische Bauteile zu ersetzen. Ein bekannter derartiger Vorschlag sieht die Aufnahme von Meßwerten für die Betriebsgrößen vor, deren Signale in einem Mikroprozessor mit vorgegebenen SoLlwerten verglichen werden, worauf die Einspritzung des Brennstoffes durch Steuerung von Elektroventilen in Abhängigkeit von den Betriebsgrößen vorgenommen wird. Die bekannte derartige Einrichtung ist überaus aufwendig und damit auch störanfällig.

Gemäß einem noch nicht veröffentlichten älteren Vorschlag der Anmelderin werden den Betriebsgrößen entsprechende Signale unter Verwendung eines Mikrocomputers zur Steuerung des Fördermengenbegrenzungsanschlages für den Verstellweg der Regelstange verwendet. Ein derartiger Begrenzungsanschlag läßt sich durch geeignete Hebelübersetzung so lagern, daß, auch wenn nur geringe Verstellkräfte für die Verstellung des Begrenzungsanschlages zur Verfügung stehen, dieser Anschlag nicht durch die Regelstange im Betrieb überdrückt werden kann. Während der Einspritzung wird auf die Regelstange eine nicht unbedeutende Reaktionskraft ausgeübt, und es wurde daher für die Verstellung der Regelstange im Teillastbereich eine mechanische Regelung vorgezogen, mit welcher grössere Verstellkräfte ohne weiteres aufgebracht werden können.

Die Erfindung zielt nun darauf ab, die Verstellung des Fördermengenverstellgliedes, das heißt der Regelstange, über den gesamten Drehzahlbereich und insbesondere im Teillastbereich unmittelbar durch Verwertung von Signalen eines Mikrocomputers vorzunehmen, wodurch ein gesonderter Fördermengenbegrenzungsanschlag entfallen kann. Die erforderliche Angleichung und Anpassung der Verstellung der Regelstange zur Vermeidung der Überschreitung der Rauchgrenze, sowie zur Anpassung an die jeweiligen Betriebsbedingungen, soll erfindungsgemäß vereinfacht werden und die Anzahl der mechanisch bewegten Teile auf ein Minimum reduziert werden. Gleichzeitig soll die Flexibilität der Anpassung an beliebige Betriebsparameter verbessert werden.

Zur Lösung dieser Aufgabe besteht die Erfindung im wesentlichen darin, daß mit dem Ausgang des Mikrocomputers ein Schrittmotor verbunden ist, welcher in beiden Verstellrichtungen der Regelstange kraftschlüssig mit dieser verbunden ist.

Da neben den Meßwerten für die Betriebsgrößen auch ein Meßwert für die Fahrpedalstellung dem Mikrocomputer zur Verfügung gestellt wird, besteht die Möglichkeit, die Regelung der Regelstangenstellung auch im Bereich des normalen Fahrbetriebs unmittelbar von dem Ausgangssignal des Mikrocomputers abzuleiten, wofür dem Mikrocomputer lediglich die jeweiligen Motorkennlinien bzw. Motorkennlinienfelder als Speicherinhalt zur Verfügung stehen müssen. Durch entsprechende logische Vergleiche läßt sich vom Mikrocomputer ein Ausgangssignal ableiten, welches der jeweils günstigsten Lage der Regelstange entspricht. Für die Umsetzung der elektrischen Ausgangssignale in Regelstangenstellung wird erfindungsgemäß ein Schrittmotor verwendet und es hat sich überraschenderweise gezeigt, daß ein derartiger Schrittmotor ohne weiteres in der Lage ist, in seiner jeweiligen Stellung den Reaktionskräften der Regelstange standzuhalten. Dieser Schrittmotor muß erfindungsgemäß in beiden Verstellrichtungen der Regelstange kraftschlüssig mit der Regelstange verbunden sein, da er nicht nur als Begrenzungsanschlag wirksam sein soll und eine Verstellung der Regelstange bis zur Nullförderung der Einspritzpumpen, sondern auch eine Verstellung der Regelstange im Sinne einer Vergrößerung der einzuspritzenden Menge ermöglichen soll.

Vorzugsweise ist die erfindungsgemäße Ausbildung so getroffen, daß die digital verwertbare Signale liefernden Meßwertgeber mit dem digital arbeitenden Mikrocomputer verbunden sind. Mit Rücksicht auf die trägheitslose Meßwertaufnahme muß der Meßwert für die Drehzahl zumindest über den Teil einer vollen Umdrehung integriert werden, um wenigstens einen Zündstoß zu erhalten. Durch die Verwendung eines Mikrocomputers läßt sich ohne weiterem auch eine Charakteristik realisieren, bei welcher die Integration des Meßwerts für die Drehzahl drehzahlabhängig erfolgt, wobei bei niederen Drehzahlen auf Grund der ungleichförmigen Bewegung über einen größeren Winkel integriert werden soll. Die Aufnahme des Meßwerts für die Drehzahl läßt sich in konstruktiv einfacher Weise durch Anordnung induktiver oder kapazitiver Geber an der Pumpenkolbenwelle realisieren. Eine Abnahme des Meßwerts für die Drehzahl am Starterkranz ergibt jedoch eine bessere Dynamik. Als Betriebsgrößen können je nach dem dem Mikroprozessor zur Verfügung gestellten Programm Meßwerte für den Ladedruck, bzw. den Luftdruck, die Lufttemperatur, die Auspufftemperatur, die Stellung der Stauklappe für die Abgasrückführung, die Kraftstofftemperatur od. dgl. herangezogen werden. Für die Messung des Ladedrucks bzw. Luftdrucks kann beispielsweise eine Druckmeßdose mit einem der Druckmembran gegenüberliegenden kapazitiven oder induktiven Meßwertumformer verwendet werden. Für die Messung von Temperaturen, wie beispielsweise der Luft-, Kraftstoff- oder Auspufftemperatur, können in einfacher Weise Konstantstromquellen mit temperaturabhängigem Strom verwendet werden. Im Falle der Auspufftemperatur, welche für Halbleiter zu hoch liegt, kann in einfacher Weise ein übliches Thermoelement, das heißt ein passives Element wie beispielsweise ein Kalt- oder Heißleiter, verwendet werden. Die Stauklappenstellung für die Abgasrückführung kann wiederum durch einen kapazitiven oder induktiven Näherungsschalter erfaßt werden.

Der Meßwertgeber für die Fahrpedalstellung kann als Winkelcodierer, Inklinometer oder Potentiometer ausgebildet sein.

Schrittmotoren zeichnen sich dadurch aus, daß eine gesonderte Rückmeldung für die jeweils eingenommene Position nicht erforderlich ist. Es muß lediglich die Ausgangsstellung bekannt sein und erfindungsgemäß wird daher vorgeschlagen, daß der Schrittmotor bei Abschalten der Einspritzbrennkraftmaschine in eine definierte Ausgangslage, insbesondere in die der Nullförderung entsprechende Lage, aktiv oder passiv verstellbar ist.

Mit dem zum Einsatz gelangenden Mikrocomputer läßt sich nun in entsprechender Weise unter Verwendung eines oder mehrerer weiterer Schrittmotoren auch auf andere Regelsysteme der Einspritzbrennkraftmaschine einwirken. Es kann der gleiche Mikrocomputer Stellsignale für die Stauklappe für die Abgasrückführung in Funktion von der Gaspedalstellung der jeweils aktuellen Fördermenge und der Drehzahl, sowie gegebenenfalls weiterer Parameter, bewirken. Vorzugsweise ist erfindungsgemäß ein weiterer mit dem Mikrocomputer verbundener Schrittmotor mit einem Verstellglied für die Einstellung des Einspritzzeitpunktes in Wirkverbindung.

Um die Betriebssicherheit und insbesondere die Gefahr einer Beschädigung der Einspritzbrennkraftmaschine bei Störungen in der Stromversorgung sicherzustellen, ist erfindungsgemäß zusätzlich ein Fliehkraftendregler vorgesehen, welcher mit einem verstellbaren Regelstangenanschlag verbunden ist. Auf diese Weise werden unzulässige Betriebsbedingungen auch bei Stromausfall durch den mechanischen Regler vermieden.

Die erfindungsgemäße Einrichtung eignet sich insbesondere zum Verstellen der Regelstange der Einspritzpumpen einer Dieseleinspritzbrennkraftmaschine.

## Patentansprüche

1. Einrichtung zum Steuern und Regeln des Verstellweges der Regelstange einer Einspritzbrennkraftmaschine in Abhängigkeit von Betriebsgrößen, wie z.B. Ladedruck, Außendruck, Motortemperatur, Außentemperatur, Kraftstofftemperatur, Drehzahl od.dgl., mit Meßwertgebern für die Betriebsgrößen sowie die Fahrpedalstellung, deren Signalleitungen mit den Eingängen eines Mikrocomputers verbunden sind,
dadurch gekennzeichnet,
daß mit dem Ausgang des Mikrocomputers ein Schrittmotor verbunden ist, welcher in beiden Verstellrichtungen der Regelstange kraftschlüssig mit dieser verbunden ist.

2. Einrichtung nach Anspruch 1,
dadurch gekennzeichnet,
daß die digital verwertbare Signale liefernden Meßwertgeber mit dem digital arbeitenden Mikrocomputer verbunden sind.

3. Einrichtung nach Anspruch 1 oder 2,
dadurch gekennzeichnet,
daß der Schrittmotor bei Abschalten der Einspritzbrennkraftmaschine in eine definierte Ausgangslage, insbesondere in die der Nullförderung entsprechenden Lage, aktiv oder passiv verstellbar ist.

4. Einrichtung nach einem der Ansprüche 1 bis 3,
dadurch gekennzeichnet,
daß ein weiterer mit dem Mikrocomputer verbundener Schrittmotor mit einem Verstellglied für die Einstellung des Einspritzzeitpunktes zusammenwirkt.

5. Einrichtung nach einem der Ansprüche 1 bis 4,
dadurch gekennzeichnet,
daß zusätzlich ein Fliehkraftendregler vorgesehen ist, welcher mit einem verstellbaren Regelstangenanschlag verbunden ist.
